# EUROPÄISCHE PATENTSCHRIFT

(11) **EP 1 200 740 B1**
(45) Veröffentlichungstag und Bekanntmachung des Hinweises auf die Patenterteilung: **14.02.2007**
(21) Anmeldenummer: 01923657.9
(22) Anmeldetag: 09.03.2001
(51) Int. Cl.: F04D 29/20, F04D 29/32, F04D 29/26

(54) **FÖRDERPUMPE**
FEED PUMP
POMPE D'ALIMENTATION

(30) Priorität: 20.04.2000 DE 10019913
(43) Veröffentlichungstag der Anmeldung: 02.05.2002
(73) Patentinhaber: SIEMENS AKTIENGESELLSCHAFT, 80333 München (DE)
(72) Erfinder: MARX, Peter, 38553 Wasbüttel (DE); JÄGER, Bernd, 34560 Fritzlar (DE)
(86) Internationale Anmeldenummer: PCT/EP2001/002670
(87) Internationale Veröffentlichungsnummer: WO 2001/081769

(56) Entgegenhaltungen:
- EP-A- 0 411 428
- FR-A- 2 768 192
- US-A- 4 854 830
- US-A- 4 958 984
- US-A- 5 141 396
- US-A- 5 333 998

## Beschreibung

Die Erfindung betrifft eine Förderpumpe, insbesondere zum Fördern von Kraftstoff aus einem Kraftstoffbehälter eines Kraftfahrzeuges oder zum Fördern von Waschflüssigkeit einer Scheibenwaschanlage nach dem Oberbegriff der Ansprüche 1 und 2. Eine solche Förderpumpe ist z.B. aus US-A-4 958 984 oder US-A-4 854 830 oder EP-A-0 411 428 bekannt.

Solche Förderpumpen werden meist als Peripheralpumpe oder Seitenkanalpumpe ausgebildet und sind aus der Praxis bekannt. Hierbei weist das Laufrad Leitschaufeln auf, mit denen es das zu fördernde Medium beschleunigt und von einem Einlaßkanal zu einem Auslaßkanal fördert. Die Leitschaufeln sind für einen möglichst hohen Wirkungsgrad entsprechend geformt. Bei der Montage ist es daher wesentlich, daß das Laufrad in der vorgesehenen Drehrichtung montiert wird. Die Welle hat meist an ihrem freien Ende eine seitliche Abflachung, während das Laufrad eine dem freien Ende der Welle entsprechend gestaltete Ausnehmung aufweist. Die Abmessungen der Leitschaufeln sind jedoch meist zur Förderung von Kraftstoff oder Waschflüssigkeit in einem Kraftfahrzeug sehr klein und daher nur sehr schwer zu erkennen. Daher ist eine fehlerfreie Montage des Laufrades nicht gewährleistet.

Der Erfindung liegt das Problem zugrunde, eine Förderpumpe der eingangs genannten Art so zu gestalten, daß sie besonders einfach und fehlerfrei zu montieren ist.

Dieses Problem wird erfindungsgemäß durch die Merkmalskombination der Ansprüche 1 bzw. 2 gelöst.

Durch diese Gestaltung wird sichergestellt, daß die erfindungsgemäße Förderpumpe nur montiert werden kann, wenn das Laufrad in seiner vorgesehenen Lage auf der Welle angeordnet ist. Durch diese Gestaltung läßt sich das Laufrad nicht verdreht auf der Welle anordnen, so daß seine Drehrichtung, in der die Förderpumpe einen hohen Wirkungsgrad aufweist, zuverlässig festgelegt ist. Daher kann auch bei sehr kleinen Abmessungen der Leitschaufeln das Laufrad sehr einfach und fehlerfrei montiert werden. Zusätzlich läßt sich das Gehäuse nur dann montieren, wenn das Laufrad lagerichtig auf der Welle befestigt ist.

Die Erfindung läßt Zwei Ausführungsformen zu. Zur weiteren Verdeutlichung ihres Grundprinzips sind diese in der Zeichnung dargestellt und werden nachfolgend beschrieben. Diese zeigt in
- Fig. 1: einen Längsschnitt durch eine erfindungsgemäße Förderpumpe gemäß der ersten Ausführung nach Anspruch 1,
- Fig. 2 a: eine Schnittdarstellung durch die erfindungsgemäße Förderpumpe aus Figur 1 entlang der Linie II-II,
- Fig. 2 b: eine weitere Schnittdarstellung,
- Fig. 3: einen Längsschnitt durch die zweite Ausführungsform der erfindungsgemäßen Förderpumpe nach Anspruch 2,
- Fig. 4: eine Schnittdarstellung durch die erfindungsgemäße Förderpumpe aus Figur 3 entlang der Linie IV - IV.

Figur 1 zeigt eine Schnittdarstellung durch eine erfindungsgemäße, als Seitenkanalpumpe ausgebildete Förderpumpe mit einem in einem Gehäuse 1 drehbaren Laufrad 2. Das Laufrad 2 ist drehfest und axial geringfügig verschieblich auf einer angetriebenen Welle 3 angeordnet. Die Welle 3 kann beispielsweise als Motorwelle eines nicht dargestellten Elektromotors ausgebildet sein. Das Gehäuse 1 hat zwei mittels eines Rings 4 auf Abstand gehaltene Gehäuseteile 5, 6 und einen an den Rändern der Gehäuseteile 5, 6 verrollten Blechstreifen 7 zu deren Vorspannung gegen den Ring 4. In einem der Gehäuseteile 6 ist ein Einlaßkanal 8 angeordnet, während das andere Gehäuseteil 5 einen Auslaßkanal 9 aufweist. Der Einlaßkanal 8 und der Auslaßkanal 9 sind jeweils mit teilringförmigen Kanälen 10, 11 verbunden. Das Laufrad 2 hat im Bereich der teilringförmigen Kanäle 10, 11 von Leitschaufeln 12, 13 begrenzte Schaufelkammern 14, 15. In diesem Bereich steht das Gehäuse 1 dem Laufrad 2 zur Bildung von Dichtspalten mit besonders geringem Abstand gegenüber. In den Stirnseiten des Laufrades 2 sind jeweils einander gegenüberstehende Taschen 16 von Axialgleitlagern 17 angeordnet, welche untereinander mit Kanälen 18 verbunden sind. Bei einer Drehung des Laufrades 2 in dem Gehäuse 1 läßt sich beispielsweise Kraftstoff oder Scheibenwaschflüssigkeit von dem Einlaßkanal 8 durch das Laufrad 2 zu dem Auslaßkanal 9 fördern. Die Förderpumpe kann selbstverständlich auch als Peripheralpumpe gestaltet sein, bei der die Laufschaufeln 12, 13 auf dem Umfang des Laufrades 2 angeordnet sind.

Das Laufrad 2 hat in seinem radial inneren Bereich in beiden Stirnseiten jeweils eine Vertiefung 19, 20. Diese Vertiefungen 19, 20 begrenzen die Abmessungen, mit denen das Laufrad 2 mit der Welle 3 verbunden ist und ermöglichen in Verbindung mit einem geringen Spiel des Laufrades 2 an der Welle 3 ein geringfügiges Kippen des Laufrades 2 um eine senkrecht zur Zeichenebene verlaufende Achse. Hierdurch kann sich das Laufrad 2 in seinem radial äußeren, die Schaufelkammern 14, 15 aufweisenden Bereich den Abmessungen des Gehäuses 1 anpassen. Diese Anpassung wird zudem dadurch verbessert, daß das Laufrad 2 durch die Vertiefungen 19, 20 in seinem radial inneren Bereich geringfügig elastisch gestaltet ist. Die Position des radial äußeren Bereichs des Laufrades 2 wird durch die Kräfte der Axialgleitlager 17 eingestellt und damit ein Schleifen des Laufrades 2 an den Gehäuseteilen 5, 6 verhindert.

Figur 2 zeigt in einer Schnittdarstellung durch die Förderpumpe aus Figur 1 entlang der Linie II - II, daß die Welle 3 zur drehfesten Verbindung mit dem Laufrad 2 an ihrer Mantelfläche zwei Abflachungen 21, 22 aufweist.

Das Laufrad 2 hat eine entsprechend der Welle 3 gestaltete Ausnehmung 23. Die Abflachungen 21, 22 verlaufen zueinander in einem Winkel von 90° und damit nicht parallel. Hierdurch läßt sich das Laufrad 2 nur in einer vorgesehenen Drehrichtung und damit lagerichtig auf der Welle 3 montieren. Die Abflachungen 21, 22 haben zudem unterschiedliche Abmessungen und können gemäß Figur 2b in einem von 90 °C verschiedenen Winkel jedoch ≠ 180 °C zueinander angeordnet sein.

Figur 3 zeigt die zweite Ausführungsform der Förderpumpe, bei der ein Gehäuse 24 axial unverschieblich mit einem zu ihrem Antrieb vorgesehenen Elektromotor 25 verbunden ist. Eine in Drehrichtung formschlüssig mit einem Laufrad 26 verbundene Welle 27 hat eine absatzartige Ausnehmung 28 zur Aufnahme eines Vorsprungs 29 des Laufrades 26. Das Gehäuse 24 der Förderpumpe ist axial unverschieblich mit einem Elektromotor 25 verbunden. Das Laufrad 26 läßt sich hierdurch nur in der eingezeichneten Lage und damit in einer vorgesehenen Drehrichtung in dem Gehäuse 24 montieren. Das Laufrad 26 hat im Bereich der Welle 27 eine Vertiefung 30. Durch die Abmessungen der Vertiefung 30 in dem Laufrad 26 werden die Abmessungen der Verbindung des Laufrades 26 mit der Welle 27 auf ein vorgesehenes Maß begrenzt. Der radial äußere Bereich des Laufrades 26 kann hierdurch geringfügig gegenüber der Welle 27 kippen und sich damit an Toleranzen des Gehäuses anpassen. Durch die radialen Abmessungen der Vertiefung 30 läßt sich eine vorgesehene Elastizität des radial inneren Bereichs des Laufrades 26 sicherstellen.

Figur 4 zeigt in einer Schnittdarstellung entlang der Linie IV - IV durch die Förderpumpe aus Figur 3, daß die absatzartige Ausnehmung 28 der Welle 27 eine Abflachung 31 zur drehfesten Verbindung mit einer entsprechend gestalteten Ausnehmung 32 des Laufrades 26 hat.

## Patentansprüche

1. Förderpumpe, insbesondere zum Fördern von Kraftstoff aus einem Kraftstoffbehälter eines Kraftfahrzeuges oder zum Fördern von Waschflüssigkeit einer Scheibenwaschanlage, mit einem auf einer angetriebenen Welle drehfest angeordneten Laufrad und mit einem, einem Teilbereich des Laufrades mit geringem Abstand gegenüberstehenden Gehäuse, wobei die Welle (3) und das Laufrad (2) Mittel zur ihrer lagerichtigen Anordnung aufweisen, **dadurch gekennzeichnet, dass** die Welle (3) an ihrer Mantelfläche zwei nicht parallele und/oder unterschiedliche Abmessungen aufweisende Abflachungen (21, 22) zur in Drehrichtung formschlüssigen Verbindung mit einer entsprechend gestalteten Ausnehmung (23) des Laufrades (2) hat und hierdurch das Laufrad (2) sich nur in einer vorgesehenen Drehrichtung in das Gehäuse (5, 6, 7) montieren lässt.

2. Förderpumpe, insbesondere zum Fördern von Kraftstoff aus einem Kraftstoffbehälter eines Kraftfahrzeuges oder zum Fördern von Waschflüssigkeit einer Scheibenwaschanlage, mit einem auf einer angetriebenen Welle (27) drehfest angeordneten Laufrad (26) und mit einem, einem Teilbereich des Laufrades (26) mit geringem Abstand gegenüberstehenden Gehäuse (24), wobei die Welle (27) und das Laufrad (26) Mittel zur ihrer lagerichtigen Anordnung aufweisen, **dadurch gekennzeichnet, dass** das Laufrad (26) einen durch eine auf einer Stirnseite des Laufrades (26) angeordnete und die Welle (27) umschließende, Vertiefung (30) erzeugten, nahe einer seiner beiden Stirnseiten angeordneten Vorsprung (29) geringerer Wandstärke zum Eingreifen in eine entsprechend gestaltete absatzartige Ausnehmung (28) der Welle (27) derart hat, dass der Vorsprung (29) an der Ausnehmung (28) axial anliegt, dass die Welle (27) axial unverschieblich gegenüber dem Gehäuse (24) gehalten ist und hierdurch das Laufrad (26) sich nur in einer vorgesehenen Drehrichtung in das Gehäuse (24) montieren lässt.

## Claims

1. Feed pump, in particular for feeding fuel out of a fuel tank of a motor vehicle or for feeding washing fluid of a shield washing system, with an impeller arranged fixedly in terms of rotation on a driven shaft and with a casing located with slight clearance opposite a part region of the impeller, in which the shaft (3) and the impeller (2) have means for arranging them in the correct position, **characterized in that** the shaft (3) has on its outer surface two flattenings (21, 22) which are nonparallel and/or have different dimensions, for connection to a correspondingly configured recess (23) of the impeller (2), said connection being positive in the direction of rotation and through this the impeller (2) can only be fastened in an intended direction of rotation into the casing (5, 6, 7).

2. Feed pump, in particular for feeding fuel out of a fuel tank of a motor vehicle or for feeding washing fluid of a shield washing system, with an impeller (26) arranged fixedly in terms of rotation on a driven shaft (27) and with a casing (24) located with slight clearance opposite a part region of the impeller (26), in which the shaft (27) and the impeller (26) have means for arranging them in the correct position, **characterized in that** the impeller (26) has a projection (29) of smaller wall thickness, which is generated by a depression (30) arranged on one end face of the impeller (26) and surrounding the shaft (27) and which is arranged near one of the two end faces of the said impeller, for engagement into a correspondingly configured step-like recess (28) of the shaft (27), in such a way that the projection bears axially against the recess (28), and that the shaft (27) is held axially non-displaceably with respect to the casing (24), and the impeller (26) can thereby be mounted into the casing (24) in only one intended direction of rotation.

## Revendications

1. Pompe d'alimentation, destinée notamment à transférer du carburant hors d'un réservoir à carburant d'un véhicule automobile ou à transférer du liquide de lavage dans un système de nettoyage de vitres, et comportant une roue à aubes montée en blocage de rotation sur un arbre d'entraînement et un corps de pompe se trouvant à une faible distance en face d'une partie de la roue à aubes, l'arbre (3) et la roue à aubes (2) comportant des moyens pour leur mise en place correcte, **caractérisée par le fait que** l'arbre (3) a, sur sa surface extérieure, deux méplats (21, 22) non parallèles et /ou ayant des dimensions différentes pour assurer un lien par assemblage géométrique dans le sens de rotation avec un évidement (23) de la roue à aubes (2) dessiné d'une façon correspondant à l'arbre et que, de cette façon, la roue à aubes (2) ne peut être montée dans le corps de pompe (5, 6, 7) que dans un sens de rotation prévu.

2. Pompe d'alimentation, destinée notamment à transférer du carburant hors d'un réservoir à carburant d'un véhicule automobile ou à transférer du liquide de lavage dans un système de nettoyage de vitres, et comportant une roue à aubes (26) montée en blocage de rotation sur un arbre d'entraînement (27) et un corps de pompe (24) se trouvant à une faible distance en face d'une partie de la roue à aubes (26), l'arbre (27) et la roue à aubes (26) comportant des moyens pour leur mise en place correcte, **caractérisée par le fait que** la roue à aubes (26) a une saillie (29), ayant une paroi de faible épaisseur, produite par un enfoncement (30), disposé sur une face frontale de la roue à aubes (26) et entourant l'arbre (27), et placée près de l'une de ses deux faces frontales, ladite saillie étant destinée à s'engager dans un évidement (28) étagé, configuré en conséquence, de l'arbre (27) de telle manière que la saillie (29) s'applique dans le sens axial sur l'évidement (28), que l'arbre (27) est maintenu immobile dans le sens axial par rapport au corps de pompe (24) et que, de cette façon, la roue à aubes (26) ne peut être montée dans le corps de pompe (24) que dans un sens de rotation prévu.
